# EUROPÄISCHE PATENTSCHRIFT

(11) **EP 0 955 137 B1**
(45) Veröffentlichungstag und Bekanntmachung des Hinweises auf die Patenterteilung: **15.10.2003**
(21) Anmeldenummer: 99108216.5
(22) Anmeldetag: 27.04.1999
(51) Int. Cl.: B26D 7/32, B26D 7/06, B26D 1/16

(54) **Maschine zum Schneiden eines Gutstrangs in Scheiben**
Slicing machine
Machine à débiter en tranches

(30) Priorität: 06.05.1998 DE 19820004
(43) Veröffentlichungstag der Anmeldung: 10.11.1999
(73) Patentinhaber: Reifenhäuser, Uwe, Dipl.-Ing., 57632 Flammersfeld (DE)
(72) Erfinder: Reifenhäuser, Uwe, Dipl.-Ing., 57632 Flammersfeld (DE)
(74) Vertreter: Bauer, Dirk, Dipl.-Ing. Dipl.-Kfm.

(56) Entgegenhaltungen:
- EP-A- 0 736 361
- EP-A- 0 776 740
- FR-A- 784 368
- US-A- 1 929 718
- US-A- 2 242 935
- PATENT ABSTRACTS OF JAPAN vol. 1996, no. 06, 28. Juni 1996 (1996-06-28) & JP 08 038105 A (HITACHI KOKI HARAMACHI CO LTD), 13. Februar 1996 (1996-02-13)

## Beschreibung

Die Erfindung betrifft eine Maschine zum Schneiden eines Gutsstrangs in Scheiben mit einer Schneideinrichtung, die ein Kreismesser aufweist, mit einer Zuführeinrichtung für den zu schneidenden Gutsstrang und einer Aufnahmeeinrichtung für die abgeschnittenen Scheiben, die mindestens eine Aufstandsfläche aufweist, auf der die abgeschnittenen Scheiben von der Schneidvorrichtung weg bewegbar sind, wobei die vom Gutsstrang abgeschnittenen Scheiben mit ihrer Unterseite im wesentlichen aufrecht aufrecht auf der Aufstandsfläche stehen und mittels einer Stützeinrichtung gegen Umfallen gesichert sind und sich die Zuführeinrichtung und die Vorschubeinrichtung im wesentlichen horizontal gegen die im wesentlichen vertikale Schneidebene erstrecken.

Eine derartige Maschine ist aus der US 2,242,935 bekannt. Das Kreismesser ist in diesem Fall derart groß ausgebildet, daß es lediglich mit einem geringen Teil seiner Querschnittsfläche in den zu schneidenden Gutsstrang eindringen muß. In jedem Fall verbleibt die Drehachse des Messers außerhalb des Querschnitts des Gutsstrangs. Das Kreismesser der vorbekannten Maschine wird linear im wesentlichen in vertikale Richtung bewegt.

Ein Nachteil dieser bekannten Maschine besteht darin, daß der Platzbedarf aufgrund des groß dimensionierten Kreismessers sehr groß ist. Dies führt insbesondere dann zu Problemen, wenn eine derartige Maschine in Verkaufsräumen, wie insbesondere Ladenlokalen mit begrenztem Raumangebot, aufgestellt werden soll.

Ferner ist aus der US 1,929,718 noch eine Maschine bekannt, bei der die abgeschnittenen Scheiben mit ihren Schnittflächen auf der Aufstandsfläche der Maschine liegen, so daß es sich bei dieser Fläche streng genommen nicht um eine Aufstandsfläche, sondern um eine Auflagefläche handelt. Bei einem derartigen Prinzip der "Scheiben-Umorientierung" ist es stets möglich, die Ablagefläche für die abgeschnittenen Scheiben in einem solchen vertikalen Abstand von der Schnittebene des Gutsstrangs, das heißt der Messerebene anzuordnen, daß für den Antriebsarm der Schneideinrichtung hinreichend Platz verbleibt und dennoch eine zu große "Fallhöhe" der Scheiben vermieden wird, um eine geordnete Ablage sicher zu stellen. Die aus der US 1,929,718 bekannte Maschine ist jedoch aufgrund der Orientierung der Zuführeinrichtung und der Ablagefläche gänzlich dazu ungeeignet, um nach dem Abschneiden der Scheiben daraus ein Scheibenpaket zu erzeugen, dessen Scheiben aufrecht stehen. Eine derartige Orientierung des Scheibenpakets ist insbesondere beim Schneiden von langen Brotlaiben erwünscht, um das Scheibenpaket anschließend als solches in einen Schlauchbeutel zu verpacken.

Eine Schneidemaschine mit einer Umorientierung der abgeschnittenen Scheiben im Vergleich mit der Schnittebene des Gutsstrangs ist des weiteren noch in der JP 08038105 A offenbart. Diese Maschine besitzt eine Scheibenanlage-Vorrichtung, um eine geordnete Ablage der abgeschnittenen Scheiben auf einem der bSchneideinrichtung nachgeordneten geneigten Abtransportförderband zu gewährleisten. Die vorbekannte Maschine ist nicht mit einer Scheibenstütze versehen, die ein aufrechtes Abstellen der abgeschnittenen Scheiben ermöglichen sollte. Vielmehr werden die abgeschnittenen Scheiben mit ihrer Schnittfläche auf dem Förderband abgelegt, wobei hier nicht die Bildung eines Stapels, sondern der Abtransport in geschindelter oder Einzelanordnung der Scheiben vorgesehen ist. Es ist daher nicht möglich, ein Paket der abgeschnittenen Scheiben zu erzeugen, das im wesentlichen dieselbe Gestalt wie der ursprüngliche Gutsstrang besitzt.

Eine gattungsgemäße Maschine ist beispielsweise aus der DE 37 06 485 C2 bekannt. Diese Maschine, die auch zur Teilung des Gutsstrangs vorgesehen ist, ist als Tisch- oder Thekengerät ausgeführt. Die Schneidvorrichtung ist in einem Gehäuse unterhalb des Transportquerschnitts des Gutsstrangs angeordnet. Das rotierende Kreismesser ist an einem Antriebsarm befestigt, der um eine zur Vorschubrichtung parallele Achse drehbar ist. Der Antriebsarm wird über einen Kurbeltrieb betätigt und vollführt daher eine oszillierende Schwenkbewegung. Um ein Anhaften des Kreismessers an dem zu schneidenden Gut zumindest einseitig zu unterbinden, ist der das Kreismesser tragende Antriebsarm keilförmig ausgebildet. In Verbindung mit der im Querschnitt vorliegenden Keilform des Messers in dessen Randbereich ist der Antriebsarm so ausgestaltet, daß eine Tangente an das Ende des Gehäuses ungefähr durch die Schneidkante des Messers verläuft.

Die bewußt vorgesehene Keilform der Anordnung von Kreismesser und Antriebsarm bewirkt beim Eindringen in den Gutsstrang erhebliche in Vorschubrichtung wirkende Kräfte auf die im Entstehen begriffene Scheibe. Diese senkrecht zur Schnittbewegung wirkenden Kräfte ziehen eine entsprechend große Verformung, insbesondere Kompression, der Scheibe in sich nach sich, da die Scheibe sich aufgrund des davor befindlichen Pakets der zuvor abgeschnittenen Scheiben nicht ungehindert aus der Schnittebene weg verlagern kann. Insbesondere bei empfindlichem Schneidgut, wie beispielsweise frischem Brot, führt dies oftmals zu einer bleibenden Beschädigung des Produkts.

Der Erfindung liegt die Aufgabe zugrunde, eine derartige Maschine so weiterzuentwickeln, daß eine Beschädigung des Schneidguts auch dann ausgeschlossen ist, wenn dieses im Hinblick auf eine Verformung oder Druckkräfte sehr empfindlich ist.

Ausgehend von einer Maschine der eingangs beschriebenen Art, wird diese Aufgabe erfindungsgemäß dadurch gelöst, daß das Kreismesser an einem Antriebsarm rotiert und daß die Aufstandsfläche mit der Vorschubrichtung des Gutsstrangs einen solchen Winkel einschließt, daß zwischen den abgeschnittenen Scheiben und der Schnittfläche des Gutsstrangs ein keilförmiger Spalt für den Antriebsarm der Schneideinrichtung gebildet wird.

Die Abwinklung der Aufstandsfläche bewirkt somit die Ausbildung eines Spalts in Vorschubrichtung vor der Schnittfläche des Gutsstrangs, in den eine als nächstes abzuschneidende Scheibe regelrecht "hineingeschnitten" werden kann. Im Gegensatz zu einer parallel zur Vorschubrichtung verlaufenden Aufstandsfläche der Aufnahmeeinrichtung, wie dies bei Maschinen nach dem Stand der Technik realisiert ist, ist somit hinreichend Raum auch für einen gleichförmig rotierenden Antriebsarm der Schneideinrichtung vorhanden. Es kommt folglich zu einer wesentlich verringerten Druckbelastung des Schneidguts, da die entstehende Scheibe sich innerhalb des keilförmigen Spalts von dem Gutsstrang zu dem Paket der bereits zuvor abgeschnittenen Scheiben sozusagen ungehindert "wegschwenken" kann. Mit der erfindungsgemäßen Maschine lassen sich daher auch bei empfindlichen Produkten sehr gute Schneidergebnisse erzielen.

Des weiteren wird durch die Schaffung des keilförmigen Spalts sichergestellt, daß die letzten bereits abgeschnittenen Scheiben bei einer von der Aufstandsfläche weggerichteten Bewegung des Antriebsarms nicht von diesem aufgrund von Reibkräften mitgerissen werden, wodurch die gewünschte laibartige Scheibenanordnung gestört würde. Insbesondere bei kompakten Maschinen ist es nämlich sehr häufig der Fall, daß die Drehachse des Antriebsarms unweit einer vertikalen Mittelebene des Brotlaibs angeordnet ist, so daß der Antriebsarm innerhalb des Förderquerschnitts in bezug auf die Aufstandsfläche der Scheiben sowohl eine Abwärts- als auch eine Aufwärtsbewegung ausführt.

Die beim Schneidvorgang auf die im Entstehen begriffene Scheibe einwirkenden Druckkräfte sind dann besonders gering, wenn ein Gehäuse des Antriebsarms in einem parallel zur Vorschubrichtung verlaufenden Längsschnitt keilförmig ist, da in diesem Fall das Messer mit dem Antriebsarm und die abgeschnittene Scheibe sehr gut an den keilförmigen Spalt zwischen der Schnittfläche des Gutsstrangs und dem bereits vorhandenen Scheibenpaket angepaßt sind.

Beste Schneidergebnisse lassen sich erzielen, wenn der Winkel zwischen der Aufstandsfläche und der Vorschubrichtung zwischen 5° und 15°, vorzugsweise 10°, beträgt.

Die Erfindung weiter ausgestaltend, wird vorgeschlagen, daß am Übergang von einer Aufstandsfläche der Zuführeinrichtung zu der Aufstandsfläche der Aufnahmeeinrichtung für die abgeschnittenen Scheiben eine in Vorschubrichtung abfallende Stufe vorgesehen ist. Aufgrund dieser Stufe kann verhindert werden, daß eine im Entstehen begriffene Scheibe in der letzten Phase des Schneidvorgangs in einen Spalt zwischen dem Messer und einem die Aufstandsfläche der Abführeinrichtung bildendenden Schachtboden eindringen kann, wobei insbesondere empfindliches Schneidgut beschädigt werden kann.

Wenn sich des weiteren die Aufstandsfläche der Zuführeinrichtung mit ihrer zur Messerebene parallelen Stirnseite so weit in Vorschubrichtung erstreckt, daß eine Oberkante der Stirnseite eine Gegenschneide zur Stirnkante des Schneidmessers bildet, tritt auch in der Endphase des Schneidvorgangs kein Reißen oder Brechen des Schneidguts auf. Schließlich wird nach der Erfindung noch vorgeschlagen, daß die Drehachse des Antriebsarms oberhalb des Förderquerschnitts des Gutsstrangs angeordnet ist.

Beim Eindringen des Kreismessers in das Schneidgut ist es in diesem Fall nicht erforderlich, dieses abzustützen, da es ohnehin auf einer Aufstandsfläche der Zuführeinrichtung abgestützt ist. Des weiteren kann bei einer solchen Ausgestaltung die Aufstandsfläche der Zuführeinrichtung so weit an die Messerebene angenähert werden, daß die Oberkante der Stirnseite der Aufstandsfläche und die Schneidkante des Kreismessers wie Schneide und Gegenschneide - wie vorstehend beschrieben - zusammenwirken, wodurch ein sehr gutes Schneidergebnis erzielt werden kann.

Die Erfindung wird nachfolgend anhand eines Ausführungsbeispiels der erfindungsgemäßen Schneidmaschine, die in der Zeichnung dargestellt ist, näher erläutert. Es zeigt:
- Fig. 1: eine schematische Seitenansicht einer Maschine mit Zuführeinrichtung, Schneideinrichtung und Abführeinrichtung, jeweils im Schnitt;
und
- Fig. 2: einen schematischen Querschnitt durch die Maschine gemäß Fig. 1.

Die in den Fig. 1 und 2 dargestellte Maschine 1 dient zum Schneiden eines durch gestrichelte Linien angedeuteten Brotlaibs 2 in Scheiben 3, von denen in Fig. 1 einfachheitshalber nur die letzte, gerade abgeschnittene Scheibe 3 dargestellt ist. Die Maschine 1 besitzt eine Zuführeinrichtung 4, die in Form eines aus Blechen gebildeten Schachts ausgestaltet ist. Der zu schneidende Brotlaib 2 liegt mit seiner Unterseite auf der Oberseite eines Schachtbodens 5 auf und wird dabei mit einer in den Figuren nicht dargestellten bekannten Vorschubeinrichtung in Vorschubrichtung (Pfeil 6) auf eine später näher beschriebene Schneideinrichtung 7 vorgeschoben.

Wie sich der Fig. 2 entnehmen läßt, ist der Schacht im Bereich der Zuführeinrichtung 4 (aber auch im Bereich einer sich hinter der Schneideinrichtung 7 anschließenden Aufnahmeeinrichtung 8 für die abgeschnittenen Scheiben 3) mit seinem Boden 5 um etwa 45° zur Horizontalen geneigt angeordnet. Der Brotlaib 3 stützt sich daher nicht nur auf dem Schachtboden 5, sondern mit einer seitlichen Fläche auch an einer rechtwinklig hierzu angeordneten Schachtwand 9 ab.

Die Schneideinrichtung 7 besteht aus einem drehantreibbaren Kreismesser 10, das in einem ebenfalls drehantreibbaren Antriebsarm 11 gelagert ist. Der Antrieb des Kreismessers 10 erfolgt mit Hilfe eines Riementriebs, der innerhalb eines Gehäuses 12 des Antriebsarms 11 abgeschlossen und daher vor Brotkrümeln und Mehlstaub geschützt untergebracht ist.

Der Antriebsarm 11 rotiert um seine Drehachse 13 in Richtung des Uhrzeigersinns (Pfeil 14), wohingegen das Kreismesser 10 um dessen Drehachse 15 entgegen dem Uhrzeigersinn rotiert (Pfeil 16). Bei der gleichförmigen Rotation des Antriebsarms 11 mit dem Kreismesser 10 dringt dieser - wie sich der Fig. 1 entnehmen läßt - in einen Spalt zwischen der Zuführeinrichtung 4 und der Aufnahmeeinrichtung 8 ein. Dabei streicht das Kreismesser 10 mit seiner Schneidkante 17 so nahe an einer Kante 18 einer Stirnseite des Schachtbodens 5 entlang, daß es zu einem für den Schneidvorgang sehr bedeutsamen Zusammenwirken von Schneide und Gegenschneide kommt.

Wie in Fig. 1 dargestellt ist, ist das Kreismesser 10 gewölbt, so daß die im Entstehen begriffenen Scheiben, ausgehend von der Schneidkante 17, von der den Scheiben 3 zugewandten Seitenfläche des Kreismessers 10 abgelenkt wird. Das Gehäuse 12 des Antriebsarms 11 ist in seinem der Drehachse 13 des Antriebsarms 11 abgewandten Endbereich im Längsschnitt keilförmig ausgebildet und findet daher hinreichend Raum in dem keilförmigen Spalt, der zwischen der gerade abgeschnittenen Scheibe 3 und dem davor befindlichen (nicht abgebildeten) Scheibenpaket aufgrund der Neigung der Aufstandsfläche 19 des Schachtbodens 20 der Aufnahmeeinrichtung 8 vorhanden ist. Der Winkel α zwischen der Aufstandsfläche 19 und der Vorschubrichtung (Pfeil 6) bzw. dem Schachtboden 5 der Zuführeinrichtung 4 beträgt 10°. Ein Winkel β, mit dem ein Gehäuseendabschnitt des Antriebsarms 11 gegenüber der Ebene des Kreismessers 10 geneigt ist, liegt ebenfalls in dieser Größenordnung.

Die Winkelgeschwindigkeit des Kreismessers 10 ist ca. zehnmal größer als die Winkelgeschwindigkeit des Antriebsarms 11, wodurch sich eine sehr gute Schneidqualität realisieren läßt. Der rotierende Antriebsarm 11 mit dem Kreismesser 10 ist von einem Messerschutzkasten 21 abgedeckt, der sich nur über eine geringe Breite erstreckt und auch in Fig. 1 teilweise angedeutet ist.

Der Querschnitt der Maschine 1 ist im übrigen im wesentlichen fünfeckig, wobei die Schächte der Zuführeinrichtung 4 und der Aufnahmeeinrichtung 8 von einer abgeschrägten Seite 22 her zugänglich sind. Im Vergleich zu einem Quadrat- bzw. Rechteckquerschnitt des Maschinengehäuses ergibt sich in Verbindung mit der Lage der Drehachse 13 des Antriebsarms 11 eine besonders kompakte Bauweise, wobei gleichzeitig die Vorteile einer einfachen und sicheren Abstützung des Brotlaibs 2 am Schachtboden 5 sowie der Schachtwand 9 gegeben sind

Schließlich ergibt sich noch aus Fig. 1, daß am Übergang von der Aufstandsfläche 23 des Schachtbodens 5 der Zuführeinrichtung 4 zu der Aufstandsfläche 19 des Schachtbodens 20 der Aufnahmeeinrichtung 8 eine in Vorschubrichtung abfallende Stufe 24 ausgebildet ist. Zum einen kann auf diese Weise vermieden werden, daß die letzte bereits abgeschnittene Scheibe 3 zu einem Zeitpunkt, zu dem sich das Schneidorgan außerhalb des Förderquerschnitts befindet, aufgrund des Gegendrucks des Pakets der abgeschnittenen Scheiben 3 in die Schnittebene zurückverlagert wird. Außerdem wird mit der Stufe 24 in der Endphase des Schneidvorgangs verhindert, daß die im Entstehen begriffene Scheibe 3 in einen Spalt zwischen dem Kreismesser 10 und dem Schachtboden 20 gezogen wird.

Die abgeschnittenen Scheiben 3 werden von einer Stützeinrichtung gegen Umfallen gesichert, so daß sich sukzessive ein Scheibenpaket in Form des ursprünglichen Brotlaibs 2 aufbaut. Die Stützeinrichtung wird infolge der Vorschubbewegung des Brotlaibs 2 und somit auch der Vorschubbewegung des Scheibenpakets von der an ihr anliegenden ersten Scheibe 3 synchron mit dem Brotlaib 2 vorgeschoben, so daß beim Abschneiden sämtlicher Scheiben 3 stets eine Stütze in Form der zuvor abgeschnittenen Scheibe 3 vorhanden ist.

## Patentansprüche

1. Maschine (1) zum Schneiden eines Gutsstrangs (2) in Scheiben mit einer Schneideinrichtung (7), die ein Kreismesser (10) aufweist, mit einer Zuführeinrichtung (4) für den zu schneidenden Gutsstrang (2) und einer Aufnahmeeinrichtung (8) für die abgeschnittenen Scheiben (3), die mindestens eine Aufstandsfläche (19) aufweist, auf der die abgeschnittenen Scheiben von der Schneideinrichtung (7) weg bewegbar sind, wobei die vom Gutsstrang (2) abgeschnittenen Scheiben (3) mit ihrer Unterseite im Wesentlichen aufrecht auf der Aufstandsfläche (19) stehen und mittels einer Stützeinrichtung gegen Umfallen gesichert sind und sich die Zuführeinrichtung (4) und die Vorschubrichtung im Wesentlichen horizontal gegen die im Wesentlichen vertikale Schneidebene erstrecken, **dadurch gekennzeichnet, dass** das Kreismesser (10) an einem drehbaren Antriebsarm (11) rotiert und dass die Aufstandsfläche (19) mit der Vorschubrichtung des Gutsstrangs einen solchen Winkel (α) einschließt, dass zwischen den abgeschnittenen Scheiben (3) und der Schnittfläche des Gutsstrangs (2) ein keilförmiger Spalt für den Antriebsarm (11) der Schneideinrichtung (7) gebildet wird.

2. Maschine nach Anspruch 1, **dadurch gekennzeichnet, dass** ein Gehäuse (12) des Antriebsarms (11) in einem parallel zur Vorschubrichtung verlaufenden Längsschnitt keilförmig ist.

3. Maschine nach Anspruch 1 oder 2, **dadurch gekennzeichnet, dass** der Winkel (α) zwischen der Aufstandsfläche (19) und der Vorschubrichtung zwischen 5° und 15°, vorzugsweise 10°, beträgt.

4. Maschine nach einem der Ansprüche 1 bis 3, **dadurch gekennzeichnet, dass** am Übergang von einer Aufstandsfläche (23) der Zuführeinrichtung (4) zu der Aufstandsfläche (19) der Aufnahmeeinrichtung (8) eine in Vorschubrichtung abfallende Stufe (24) vorgesehen ist.

5. Maschine nach Anspruch 4, **dadurch gekennzeichnet, dass** die Höhe der Stufe (24) zwischen 5 mm und 30 mm beträgt.

6. Maschine nach einem der Ansprüche 1 bis 5, **dadurch gekennzeichnet, dass** sich die Aufstandsfläche (23) der Zuführeinrichtung (4) mit ihrer zur Messerebene parallelen Stirnseite so weit in Vorschubrichtung erstreckt, dass eine Oberkante (18) der Stimseite eine Gegenschneide zur Schneidkante (17) des Kreismessers (10) bildet.

7. Maschine nach einem der Ansprüche 1 bis 6, **dadurch gekennzeichnet, dass** die Drehachse (13) des Antriebsarms (11) oberhalb des Förderquerschnitts des Gutsstrangs angeordnet ist.

## Claims

1. Machine (1) for cutting a strand of material (2) into plates with a cutting device (7) that has a circular blade (10) with a feeding device (4) for the strand of material (2) to be cut and a device (8) for taking up the plates (3) cut off, that has at least one standing base (19) on which the cut plates can be moved away from the cutting device (7), whereby the plates (3) cut off from the strand of material (2) stand, with their underside, essentially upright on the standing base (19) and are secured, by means of a support device, against turning over on their sides and the feeding device (4) and the direction in which the strand of material is thrust extend essentially horizontally in relation to the essentially vertical cutting plane, **characterized in that** the circular blade (10) rotates on a rotating drive arm (11) and **in that** the standing base (19) encloses an angle (α) with the feed direction of the strand of material, such that a wedge-shaped gap for the drive arm (11) of the cutting device (7) is formed between the plates (3) cut off and the cutting surface of the material strand (2).

2. Machine in accordance with claim 1, **characterized in that** a housing (12) of the drive arm (11) is, in a longitudinal section running parallel to the feed direction, wedge-shaped.

3. Machine in accordance with claims 1 or 2, **characterized in that** the angle (α) between the standing base (19) and the feed direction is preferably between 5° and 15°.

4. Machine in accordance with one of claims 1 to 3, **characterized in that** a dropping gradation (24) is provided at the point of transition from a standing base (23) of the feeding device (4) to the standing base (19) of the uptake device (8).

5. Machine in accordance with claim 4, **characterized in that** the height of the gradation (24) is between 5 mm and 30 mm.

6. Machine in accordance with one of claims 1 to 5, **characterized in that** the standing base (23) of the feeding device (4) extends, with its end face that is parallel to the plane of the blade, in the feeding direction, to an extent whereby an upper rim (18) of the end face forms cutting abutment to the cutting edge (17) of the circular blade (10).

7. Machine in accordance with one of claims 1 to 6, **characterized in that** the axis of rotation (13) of the drive arm (11) is disposed above the cross-sectional area of movement of the strand of material.

## Revendications

1. Machine (1) de découpage d'un cordon (2) de produit en tranches constituée d'un dispositif (7) de coupe qui a un couteau (10) circulaire, d'un dispositif (4) d'apport du cordon (2) de produit à découper et d'un dispositif (8) de réception des tranches (3) découpées, qui a au moins une surface (19) sur laquelle les tranches découpées se dressent et sur laquelle elles sont éloignées du dispositif (7) de coupe, les tranches (3) découpées du cordon (2) de produit se tenant par leur côté inférieur sensiblement de chant sur la surface (19) sur laquelle elles se dressent et étant empêchées de tomber au moyen d'un dispositif d'appui et le dispositif (4) d'apport et la direction d'avance s'étendant sensiblement horizontalement par rapport au plan de coupe sensiblement vertical, **caractérisée en ce que** le couteau (10) circulaire tourne sur un bras (11) d'entraînement tournant et **en ce que** la surface (19) sur laquelle les tranches se dressent fait avec la direction d'avance du cordon de produit un angle (α) tel qu'il est formé entre les tranches (3) découpées et la surface de coupe du cordon (2) de produit un intervalle cunéiforme pour le bras (11) d'entraînement du dispositif (7) de coupe.

2. Machine suivant la revendication 1, **caractérisée en ce qu'**une enveloppe (12) du bras (11) d'entraînement est cunéiforme dans une direction longitudinale s'étendant parallèlement à la direction d'avance.

3. Machine suivant la revendication 1 ou 2, **caractérisée en ce que** l'angle (α) entre la surface (19) sur laquelle se dressent les tranches et la direction d'avance est compris entre 5° et 15°, et est de préférence de 10°.

4. Machine suivant l'une des revendications 1 à 3, **caractérisée en ce qu'**il est prévu à la transition d'une surface (23) du dispositif (4) d'apport sur laquelle se dressent les tranches, à la surface (19) du dispositif (8) de réception sur laquelle se dressent les tranches, un étagement (24) s'abaissant dans la direction d'avance.

5. Machine suivant la revendication 4, **caractérisée en ce que** la hauteur de l'étagement (24) est comprise entre 5 mm et 30 mm.

6. Machine suivant l'une des revendications 1 à 5, **caractérisée en ce que** la surface (23) du dispositif (4) d'apport sur laquelle se dressent les tranches s'étend par sa face frontale parallèle au plan du couteau si loin dans la direction d'avance qu'un bord (18) supérieur de la face frontale forme un élément antagoniste au bord (17) de coupe du couteau (10) circulaire.

7. Machine suivant l'une des revendications 1 à 6, **caractérisée en ce que** l'axe (13) de rotation du bras (11) d'entraînement est au-dessus de la section transversale de convoyage du cordon de produit.
